# EUROPÄISCHE PATENTANMELDUNG

(11) **EP 1 239 078 A1**
(43) Veröffentlichungstag der Anmeldung: **11.09.2002**
(21) Anmeldenummer: 02003073.0
(22) Anmeldetag: 13.02.2002
(51) Int. Cl.: D21H 23/48, B05C 5/00

(54) **Vorhangsbeschichter**

(30) Priorität: 06.03.2001 DE 10110633
(71) Anmelder: Voith Paper Patent GmbH, 89522 Heidenheim (DE)
(72) Erfinder: Méndez-Gallon, Benjamin, 89551 Königsbronn (DE)

(57) **Zusammenfassung**

Bei einer Vorrichtung zum ein- oder beidseitigen Auftragen von flüssigem oder pastösem Auftragsmedium, insbesondere wässrige Pigmentsuspension, auf eine laufende Materialbahn, insbesondere auf eine Papier- oder Kartonbahn bei deren Herstellung und /oder Veredelung umfassend ist erfindungsgemäß vorgesehen, dass die Unterdruck-Erzeugungseinrichtung der vom Auftragsmedium-Vorhang abgewandten Seite der Materialbahn zumindest dem Bereich der Position P zugeordnet ist.

## Beschreibung

Die Erfindung betrifft eine Vorrichtung gemäß dem Oberbegriff des Anspruches 1 Maschinen zur Herstellung und /oder Veredelung einer Materialbahn, insbesondere einer Papier- oder Kartonbahn, weisen heutzutage Breiten von bis zu 10m und mehr auf. Bei einer Beschichtung der Materialbahn mittels einem Auftragsmedium-Vorhang (Curtain) soll ein, über die gesamte Bahnbreite reichender gleichmäßiger Auftrag sichergestellt werden.
Diese Forderung ist um so schwieriger zu realisieren, je schneller die Materialbahnen in den Maschinen laufen und ist außerdem auch abhängig von der Qualität der Materialbahn und dem Auftragsmedium.

Die Beschichtung mit einem sogenannten Curtain Coater, also Auftragsmedium-Auftragswerk, erfolgt ohne Überschuss an Medium. Das heißt, es wird nur soviel Medium aufgetragen, wie auch auf der Materialbahn verbleiben soll. Der aufgetragene Film ist demnach sehr dünn.

Je nach verwendeter Qualität der Materialbahn, kommt es deshalb zur Bildung von mikroskopisch unbedeckten Stellen (sogenanntes Micro-Skip-Coating), wobei der genannte, sehr dünne Flüssigkeitsfilm an Stellen mit herausstehenden Papierfasern, Rauhigkeiten oder Poren reißt. An diesen punktuell unterschiedlichen Stellen fehlt der homogene Kontakt zwischen Medium und Substrat (Materialbahn).

Um diesem Problem zu begegnen, wurde eine Lösung zur elektrostatischen Aufladung der Materialbahn und /oder dem Auftragsmedium und/oder dem Auftragswerk in der nachveröffentlichten DE 100 12 256 vorgeschlagen.

Die nachveröffentlichte DE 100 57 731 befasst sich unter anderem ebenfalls mit dem Problem der gleichmäßigeren Benetzung der mit einem Vorhang-Auftragswerk zu beschichtenden Materialbahn.
Bei dieser Lösung ist die Anordnung einer Unterdruck-Erzeugereinrichtung in Form eines Saugkastens, im Zwickel zwischen dem Auftragsmedium-Vorhang und der Materialbahn vorgesehen. Beim direkten Auftrag auf die Materialbahn soll der Unterdruck eine Verankerung des Auftragsmediums mit der Materialbahn begünstigen. Zur Erhöhung seiner Effizienz ist der genannte Saugkasten zulaufseitig und/oder auslaufseitig (zur Richtung der laufenden Materialbahn) mit Schaberelementen ausgerüstet, die gegen die Materialbahn angestellt sind.

Demgegenüber ist es Aufgabe der Erfindung, mit einer geeigneten Vorrichtung die Adhäsion des von einem Vorhang-Auftragswerk erzeugten Auftragsmedium-Vorhanges an eine laufende Materialbahn weiter zu verbessern und eine noch gleichmäßigere Benetzung der Materialbahn-Oberfläche zu gewährleisten.

Diese Aufgabe wird erfindungsgemäß gelöst durch eine Vorrichtung gemäß dem Kennzeichen des Anspruches 1.

Durch Erzeugen eines Unterdruckes zwischen der bereits weitgehend getrockneten Materialbahn und der aufgetragenen nassen Schicht des Auftragsmediums kann trotz inhomogener Oberfläche der Materialbahn eine überaus gleichmäßige Benetzung mit Auftragsmedium erreicht werden,so dass alle Partikel, Unebenheiten, Poren und dergleichen der Materialbahn zuverlässig mit Auftragsmedium abgedeckt sind.

Der erzeugte und an die Unterseite (das ist die unbeschichtete, vom Auftragsmedium-Vorhang abgewandte Seite) der Materialbahn angelegte Unterdruck braucht aber nur so groß sein, dass sich das Auftragsmedium lediglich an die Oberfläche der Materialbahn anlegt, diese aber nicht durchdringt.

Die Materialbahn wird dadurch stabiler und neigt daher weit weniger zum Zerreißenein Effekt der besonders bei altpapierhaltigen Bahnen wünschenswert ist.

Im Unterschied zu einer Lösung zum Beschichten einer noch nassen, auf Sieben laufenden Papier-oder Kartonbahn gemäß der DE19823738, ist bei der vorliegenden, erfindungsgemäßen Lösung keine Feuchtigkeit aus der Bahn zu saugen. Es ist nur ein solch hoher Unterdruck notwendig, der die Adhäsion des Auftragsmediums am Substat (sprich Materialbahn) beschleunigt. Man kommt daher mit einer sehr geringen Saugleistung der Unterdruck-Erzeugungsquelle aus.

Eine zweckmäßige Ausgestaltung der Vorrichtung kann darin bestehen, dass die Unterdruck- Erzeugungseinrichtung als ein maschinenbreiter, externer Saugkasten ausgebildet ist, der in einfacher Weise unter der Materialbahn anbingbar ist und überdies sich in Höhe bzw. zumindest im Bereich der Auftrefflinie bzw. Auftreffposition P des Auftragsmedium-Vorhanges anordnen lässt. Die Wirkung hinsichtlich Adhäsion und Benetzbarkeit lässt sich hierdurch gegenüber der in der Beschreibungseinleitung zitierten DE 10057731.8 deutlich verbessern.

Mittels an den Saugkasten angeordneter Dichtungselemente, z.B. in Form von gegen die Materialbahn angestellten Schabern, Bürsten oder dergleichen kann die Saugwirkung und damit die Adhäsion des Vorhanges gesteigert werden.

Sind solche Konfigurationen vorgesehen, bei der die Materialbahn im gestützten Zustand beschichtet werden soll, bietet sich eine Lösung an, bei der die Stützung mit einer Walze oder einem anderen Stützelement erfolgt. Dieses Stützelement ist mit einer, an eine Unterdruckerzeugungsquelle anschließbaren Saugzone mit einzelnen Saugöffnungen ausrüstbar.

Die erfindungsgemäße Vorrichtung lässt sich sowohl als Einzelvorrichtung, als auch auch in Kombination mit jenen Lösungen, die in der Beschreibungseinleitung genannt wurden, einsetzen.

Mit der erfindungsgemäßen Vorrichtung sind besonders vorteilhaft empfindliche, weniger feste Papiere, solche mit niedrigem Flächengewicht oder auch von niedriger Rohstoffqualität behandelbar, da hier keine Verdrückungen beim Auftragen des Mediums erfolgen, aber dennoch eine gute Benetzbarkeit gegeben ist.

Im Anschluss an die Behandlung mit der erfindungsgemäßen Vorrichtung können sich weitere herkömmliche Behandlungsschritte, wie weitere Beschichtungen zur Erzeugung einer Mehrfachschicht mit und ohne Zwischentrocknung, Glättung usw. anschließen.

Der Vollständigkeit halber soll erwähnt sein, dass die Bahn 1 nachfolgend auch auf der zweiten Seite beschichtet werden kann. Allerdings ist dann die erfindungsgemäße Vorrichtung weniger wirkungsvoll, da die Saugwirkung nun aufgrund der erfolgten Beschichtung der ersten Bahnseite 1 herabgesetzt ist. Bei Papierbahnen mit geringem Flächengewicht dürfte das aber machbar sein.

Die Erfindung soll nachstehend anhand eines Ausführungsbeispieles näher erläutert werden.

Es zeigen
- Figur 1:: Ein erstes Beispiel der erfindungsgemäßen Vorrichtung in einer schematischen Darstellung
- Figur 2:: Ein zweites Beispiel der erfindungsgemäßen Vorrichtung

Die Figuren zeigen jeweils eine Papier- bzw. Kartonbahn 1 mit einem Trockengehalt von > 80 %. Sie läuft, wie mit einem Richtungspfeil gekennzeichnet, von einer nicht in den Figuren dargestellten Trockenpartie einem maschinenbreiten Vorhang-Auftragswerk 2 zu, das einen Auftragsmedium-Vorgang 3 über die gesamte Breite der Materialbahn 1 abgibt. Der Vorhang 3 trifft in einer Position P direkt auf die zur Beschichtung vorgesehene Bahnseite 1b.

Die Bahn 1 hat eine Dicke von 50-200 µm, wogegen die vom Vorhang 3 erzeugte Schicht eine Dicke von 5-50 µm aufweist.

In der Figur 1 ist dargestellt, dass die Bahn 1 von einer Walze 4 gestützt ist. Die Walze 4, über die die unbeschichtete Seite 1a der Bahn 1 läuft, ist mit einer Unterdruck-Erzeugungseinrichtung 5 versehen, dergestalt, dass die Walze 4 über eine Saugzone 5a verfügt, welche an eine regelbare Unterdruckquelle Q angeschlossen ist. Derartige Saugzonen bzw. Saugwalzen sind in ihrer Bauweise hinlänglich bekannt und bedürfen deshalb keiner näheren Erläuterung. Eine andere Variante der Stützung könnte auch in der Verwendung eines perforierten Stützbandes bestehen, dem eine Einrichtung (Saugkasten), wie in Figur 2 dargestellt ist, zugeordnet ist.

Die Figur 2 zeigt die Beschichtung der Bahn 1 in einem freien (ungestützten) Zug dargestellt. Das Auftragswerk 2 selbst wurde aus Vereinfachungsgründen hier nicht gezeigt. Die Bahn 1 und auch das mit Vorhang 3 aufgetragene Auftragsmedium sind hier aus Verdeutlichkeitsgründen stark vergrößert gezeichnet.

Der unbeschichteten Bahnseite 1a ist im Bereich des darüber befindlichen Auftreffpunktes P ein bekannter Saugkasten 5b zugeordnet. Der Saugkasten 5b saugt Luft L durch die poröse Bahn 1 und zieht dadurch den über der Wirkseite des Saugkastens herabfallenden Vorhang 3 zur Bahn 1, bzw. der Bahnseite 1b hin. Damit erfolgt dessen gewünschte Verankerung auf dieser Bahnseite und außerdem wird für eine gleichmäßige Verteilung und Benetzung des Auftragsmediums M über die gesamte Bahnbreite gesorgt.

Der Saugkasten 5b ist zur Verbesserung seiner Saugwirkung mit Dichtungselementen 7 an seinem zu- und ablaufseitigen Ende versehen. Als Dichtungselement kommen sowohl gegen die Bahnseite 1a angestellte Bürsten, als auch flexible oder starre Schaberleisten in Frage. Die letztgenannten Elemente können die Bahnseite 1 kontaktieren oder aber in geringem Abstand angeordnet sein.

Mit der erfindungsgemäßen Vorrichtung sind besonders vorteilhaft empfindliche, weniger feste Papiere, solche mit niedrigem Flächengewicht oder auch von niedriger Rohstoffqualität behandelbar, da hier keine Verdrückungen beim Auftragen des Mediums erfolgen, aber dennoch eine gute Benetzbarkeit gegeben ist.

Im Anschluss an die Behandlung mit der erfindungsgemäßen Vorrichtung können sich weitere herkömmliche Behandlungsschritte, wie weitere Beschichtungen zur Erzeugung einer Mehrfachschicht mit und ohne Zwischentrocknung, Glättung usw. anschließen.

Der Vollständigkeit halber soll erwähnt sein, dass die Bahn 1 nachfolgend auch auf der zweiten Seite beschichtet werden kann. Allerdings ist dann die erfindungsgemäße Vorrichtung weniger wirkungsvoll, da die Saugwirkung nun aufgrund der erfolgten Beschichtung der ersten Bahnseite 1 herabgesetzt ist. Bei Papierbahnen mit geringem Flächengewicht dürfte das aber machbar sein.

## Patentansprüche

1. Vorrichtung zum ein- oder beidseitigen Auftragen von flüssigem oder pastösem Auftragsmedium, insbesondere wässrige Pigmentsuspension, auf eine laufende Materialbahn, insbesondere auf eine bereits weitgehend getrocknete Papier-oder Kartonbahn bei deren Herstellung und /oder Veredelung umfassend
a) ein Vorhang-Auftragswerk (2) ,welches das Auftragsmedium (M) als sich im Wesentlichen schwerkraftbedingt bewegenden, frei fallenden Vorhang (3) direkt an die laufende Materialbahn (1) abgibt und zwar derart, dass der Auftragsmedium-Vorhang (3) in einer Position P auf einen freien Bahnzug oder auf einen, die Materialbahn (1) beispielsweise durch eine Walze (4) stützenden Bereich auftrifft und
b) eine Unterdruck-Erzeugungseinrichtung (5), die den Auftragsmedium-Vorhang (3) zur laufenden Materialbahn (1) hinzieht und mit dieser verankert,
**dadurch gekennzeichnet, dass**
die Unterdruck-Erzeugungseinrichtung (5) der vom Auftragsmedium-Vorhang (3) abgewandten Seite (1a) der Materialbahn (1) zumindest dem Bereich der Position P zugeordnet ist

2. Vorichtung nach Anspruch 1, **dadurch gekennzeichnet, dass**
die Unterdruck-Erzeugungseinrichtung (5) als Saugkasten (5b) ausgebildet ist, dem zulaufseitig und / oder auslaufseitig ein Dichtungselement (7), beispielsweise ein Schaber oder eine Bürste, zugeordnet ist und das Dichtungselement (7) gegen die Materialbahn (1, 1a) angestellt ist.

3. Vorrichtung nach Anspruch 1, **dadurch gekennzeichnet, dass**
die Unterdruck-Erzeugungseinrichtung (5) eine Saugzone (5a) umfasst, mit welcher die, die Materialbahn (1) stützende Walze (4) ausgerüstet ist.
